# EUROPÄISCHE PATENTSCHRIFT

(11) **EP 0 265 935 B1**
(45) Veröffentlichungstag und Bekanntmachung des Hinweises auf die Patenterteilung: **08.05.1991**
(21) Anmeldenummer: 87115856.4
(22) Anmeldetag: 29.10.1987
(51) Int. Cl.: G08C 19/28, G08C 23/00

(54) **Codenachricht-Infrarotsender mit Festcode und einer grossen Anzahl Kombinationsmöglichkeiten**
Infrared transmitter for coded messages using a fixed code and a great number of combination facilities
Emetteur infrarouge de message codé à code fixe et grand nombre de combinaisons

(30) Priorität: 30.10.1986 FR 8615110
(43) Veröffentlichungstag der Anmeldung: 04.05.1988
(73) Patentinhaber: VALEO NEIMAN, 78290 Croissy-sur-Seine (FR)
(72) Erfinder: Philippe, Patrick, F-78440 Jamville (FR)
(74) Vertreter: Cohausz & Florack Patentanwälte

(56) Entgegenhaltungen:
- DE-A- 3 332 667
- FR-A- 2 494 534
- FR-A- 2 573 881
- GB-A- 2 015 790
- US-A- 4 303 911

## Beschreibung

Die Erfindung betrifft einen Codenachricht-Infrarotsender mit Festcode und einer großen Anzahl Kombinationsmöglichkeiten.

Codenachricht-Sender werden beispielsweise für die Fernsteuerung von Sicherheitssystemen, insbesondere in der Automobilindustrie, benutzt. Die Codierung dieser Sender erfolgt im allgemeinen durch Unterbrechung bestimmter Stromzuleitungswege. Diese mechanische und somit sichtbare Codierung kann leicht optisch gelesen werden und die Anzahl der Kombinationsmöglichkeiten ist außerdem begrenzt.

Vorliegende Erfindung hat den Zweck, diese Nachteile der bekannten Sender zu beseitigen.

Es ist eine Vorrichtung bekannt (FR-A-2573881), die diese Nachteile dadurch beseitigt, daß sie einen programmierbaren, elektrischen Speicher, einen Taktgeber, der den Inhalt des Speichers adressiert, einen Impulsgenerator, dessen Eingang der Inhalt des Speichers zugeleitet wird, einen Verstärker, der mit dem Ausgang des Impulsgenerators verbunden ist und des eine emittierende Diode treibt, und eine Blockiervorrichtung aufweist, die den Taktgeber steuert und den Sender nach Absenden einer Nachricht sperrt.

Diese bekannte Vorrichtung bietet eine große Anzahl von Kombinationsmöglichkeiten, hat jedoch den Nachteil, daß die Blockiervorrichtung durch Öffnen des Schalters ausgelöst wird, der die Absendung der Codenachricht bewirkt. Dadurch ist es erforderlich, den Schalter bis zum Ende jeder Sendung gedrückt zu halten. Auch ein versehentliches Öffnen des Schalters führt zur plötzlichen Beendigung des Sendevorgangs.

Daher besteht die Aufgabe der Erfindung darin, die Blockiervorrichtung eines Codenachricht-Infrarotsenders so zu verbessern, daß die Blockiervorrichtung unabhängig von einer Schaltbetätigung und erst am Ende eines jeden Sendevorgangs wirksam ist.

Diese Aufgabe wird erfindungsgemäß dadurch gelöst, daß die Blockiervorrichtung ein Gatter aufweist, dessen Eingang mit einem RC-Zeitkonstantenglied verbunden ist, das durch eine am Ende jeder Nachricht gesendete Folge von Bits des hochpegeligen Zustands "1" so geladen wird, daß das Gatter seinen binären Wert wechselt.

Die Erfindung soll durch die nachfolgende Beschreibung erläutert werden, in der auf die beigefügte Zeichnung Bezug genommen wird, worin:
- Abbildung 1 ein Blockschaltbild eines Senders gemäß der Erfindung darstellt und
- Abbildung 2 ein Schaltbild des Senders gemäß Abbildung 1 für ein Ausführungsbeispiel darstellt.

Die Vorrichtung enthält einen Speicher 1 in programmierbarer Serienausführung, dessen Lesefunktion durch die von einem Lese-Impulsgeber 2, Oszillator oder Taktgeber, ausgesendeten Impulse gesteuert wird. Der Inhalt des Speichers 1 wird einem Impulsgenerator 3 zugeleitet. Der Generator 3 speist einen Verstärker 4 der eine emittierende Diode 5 speist. Der Inhalt des Speichers 1 wird ebenfalls einer Vorrichtung zur Blockierung bei Meldungsende 6 zugeleitet, die den Geber 2 überwacht.

Zur Definition eines gesendeten Byte benutzt man 8 Speicherbits. Das gesendete Byte enthält ein Synchronisierbit und Datenbits 0 oder 1. Um das System bei Sendungsende zu blockieren, sind sämtliche Bits des letzten gesendeten Byte (welches 8 Bits umfaßt) auf 1 gesetzt, was eine ausreichende Aufladung der Kapazität C (Abbildung 2) der Blockiervorrichtung 6 ermöglicht, damit die Spannung am Eingang der Anschlußstelle IC das Kippen derselben und die Blockierung des Oszillators $\frac{\text{1}}{\text{2}}$ bewirkt. Das System kann, je nach Art des verwendeten Speichers, erst nach Unterbrechung der Einspeisung oder nach Entladung der Kapazität C wieder senden.

## Patentansprüche

1. Codenachricht-Infrarotsender mit Festcode und einer großen Anzahl Kombinationsmöglichkeiten, der einen programmieroaren, elektrischen seriellen speicher (1), einen Taktgeber (2), der den Inhalt des Speichers (1) adressiert, einen Impulsgenerator (3), dessen Eingang der Inhalt des Speichers (1) zugeleitet wird, einen Verstärker (4), der mit dem Ausgang des Impulsgenerators (3) verbunden ist und eine emittierende Diode (5) treibt, und eine Blookiervorriohtung (6) aufweist, die den Taktgeber (2) steuert und den Sender nach Absenden einer Nachricht sperrt,
**dadurch gekennzeichnet,**daß die Blockiervorrichtung ein Gatter (IC1) aufweist, dessen Eingang (E) mit einem RC-Zeitkonstantenglied verbunden ist, das durch eine am Ende jeder Nachricht gesendete Folge von Bits des hochpegeligen Zustands "1" so geladen wird, daß das Gatter (IC1) seinen binären Wert wechselt.

## Claims

1. An infrared transmitter for coded messages, using a fixed code and a large number of possible combinations, comprising a programmable, electrical serial memory (1), a clock signal generator (2) which addresses the content of the memory (1), an impulse generator (3) to the input of which the content of the memory (1) is supplied, an amplifier (4) which is connected to the output of the impulse generator (3) and which operates an emitting diode (5), and a blocking device (6) which controls the clock signal generator (2) and blocks the transmitter after a message has been sent, characterized in that the blocking device comprises a gate (IC1) the input of which is connected to an RC-time constant element which is charged by a sequence of bits having the high level state "1", transmitted at the end of every message, in such a way that the gate (IC1) changes its binary state.

## Revendications

1. Emetteur infrarouge de message codé à code fixe et grand nombre de possibilités de combinaisons, qui comprend une mémoire électrique programmable série (1), une horloge (2) qui adresse le contenu de la mémoire (1), un générateur d'impulsions (3) à l'entrée duquel le contenu de la mémoire (1) est envoyé, un amplificateur (4) relié à la sortie du générateur d'impulsions (3) et qui alimente une diode émettrice (5), et un dispositif de blocage (6) qui contrôle l'horloge (2) et qui verrouille l'émetteur après l'émission d'un message, caractérisé en ce que le dispositif de blocage comprend une porte (IC1) dont l'entrée (E) est reliée à un circuit à constante de temps RC, qui est chargé de telle sorte qu'une série de bits de niveau "1" envoyée à chaque fin de message, amène la porte (IC1) à changer son état binaire.
